# EUROPÄISCHE PATENTSCHRIFT

(11) **EP 0 841 715 B1**
(45) Veröffentlichungstag und Bekanntmachung des Hinweises auf die Patenterteilung: **16.03.2005**
(21) Anmeldenummer: 97118934.5
(22) Anmeldetag: 30.10.1997
(51) Int. Cl.: H01Q 9/04, H01Q 21/30, H01Q 1/32, H01Q 5/00

(54) **Flachantenne**
Flat antenna
Antenne plate

(30) Priorität: 08.11.1996 DE 19646100
(43) Veröffentlichungstag der Anmeldung: 13.05.1998
(73) Patentinhaber: FUBA Automotive GmbH & Co. KG, 31162 Bad Salzdetfurth (DE)
(72) Erfinder: Aminzadeh, Mehran, 38114 Braunschweig (DE)

(56) Entgegenhaltungen:
- EP-A- 0 332 139
- EP-A- 0 362 079
- EP-A- 0 740 361
- WO-A-94/03940
- DE-U- 29 606 475
- JP-A- 8 250 917
- PATENT ABSTRACTS OF JAPAN vol. 017, no. 434 (E-1412), 11. August 1993 (1993-08-11) -& JP 05 090828 A (MITSUBISHI ELECTRIC CORP), 9. April 1993 (1993-04-09)

## Beschreibung

Die Erfindung betrifft Flachantennen für terrestrisch abgestrahlte Signale und für Funkverbindungen mit Frequenzen im GHz-Bereich, insbesondere für den Mobilfunk im 900-MHz- und im 1,8-GHz-Band, mit den im Oberbegriff des Hauptanspruchs angegebenen Gattungsmerkmalen.

Die Erfindung geht von einem Wirkprinzip aus, das u.a. in der deutschen Patentanmeldung Nr. 195 04 577 an Hand typischer Lösungen des vorangegangenen Stands der Technik charakterisiert wird:
Zwei zueinander planparallele Flächenelemente aus elektrisch leitendem Material, die durch einen seitlichen Kurzschluß verbunden sind und von denen eines (die "Massebezugsfläche") an den Außenleiter und das andere (das "Flächensegment" mit den funktionsbestimmenden Konturen und Abmessungen) an den Innenleiter eines speisenden Koaxialkabels angeschlossen ist, bilden bei Betrieb quasi einen Hohlraumresonator. An den offenen Seitenbereichen baut sich im Resonanzfall ein Feld auf, das zu einer radialen Strahlung in nutzbaren Größenordnungen führt.

Wenn bei dieser Anordnung die Massebezugsfläche ausreichend größer als das mit dem Innenleiter verbundene Flächensegment ist, oder wenn sie unmittelbar über einer größeren leitenden Fläche positioniert wird, erhält man eine Strahlungscharakteristik ähnlich der eines Monopols.
Das im wesentlichen funktionsbestimmende Maß des an den Innenleiter angeschlossenen Flächensegments, nämlich der Abstand von der Seite mit der Kurzschlußverbindung zum gegenüberliegenden Flächenrand, orientiert sich üblicherweise an dem Maß eines Viertels der dem mittleren Betriebsfrequenzbereich entsprechenden Wellenlänge.

Besondere Ausgestaltungen dieses Prinzips finden sich in der europäischen Patentanmeldung 0 740 361. Dort wird vorgeschlagen, Flachantennen fur unterschiedliche Frequenzen miteinander und mit anderen Antennentypen zu kombinieren. So ist es möglich, eine Antenne für den 1,8-GHz-Bereich mit einer für 900 MHz auf einer gemeinsamen Grundplatte zu montieren - übereinander oder nebeneinander - oder eine der beiden Flachantennen oder beide mit einer Streifenleiterantenne (patch antenna) zu kombinieren. Die Anordnungen sind für den Betrieb auf waagerechten metallischen Karosserieflächen geeignet.

Weiterführende Untersuchungen hatten die in der deutschen Patentanmeldung Nr. 196 14 068 beschriebene Erfindung zum Ergebnis:
Wenn man die Massebezugsfläche zumindest in einer Koordinate beidseitig zum Rand hin aufwölbt, sie z.B. ähnlich einer flachen Mulde oder Kalotte ausbildet, dann können die Abmessungen der Massebezugsfläche verringert werden, ohne daß die Antennenfunktion und die Strahlungsparameter beeinträchtigt werden.

Einen Nachteil hat das hier beschriebene Antennenprinzip: Es verlangt annähernd symmetrische Verhältnisse in der Zuordnung der beiden flächigen Komponenten, d.h. eine möglichst zentrische Anordnung des Flächensegments über der Massebezugsfläche. Das führt zu Problemen bei der Positionierung derartiger Antennen z.B. an Fahrzeugkarosserien, für die sie auf Grund der flachen Bauweise an sich prädestiniert sind. Wenn die Flachantenne nicht als zusätzliches Außen- und Anbauteil - z.B. auf dem metallischen Dach oder einer Haube - "geduldet" wird, dann bietet sich am ehesten noch die Anbringung im Fahrzeuginneren unterhalb der Front- oder der Heckscheibe an. Dazu sollte die Scheibe möglichst flach geneigt sein. Eine Anordnung z.B. an einer Heckscheibe ist in der schon erwähnten DE 196 14 068 beschrieben; sie wurde ermöglicht durch die Verringerung der Abmessungen der Massebezugsfläche auf Grund der sphärischen Ausbildung. Dabei haben die Scheibenschräge und ein gewisses, durch das anschließende Fahrzeugdach gegebenes Masse-Ungleichgewicht zur Folge, daß sich die Strahlungscharakteristik in der Horizontalen etwas veschiebt, d.h. die Strahlungscharakteristik erscheint als in Richtung des Fahrzeughecks verschobener Kreis, und der Pegel ist in Richtung Fahrzeugfront etwas schwächer. Dieses Ergebnis galt es im vorliegenden Kontext zu verbessern.

Weitere interessante Abwandlungen des Flachantennentyps finden sich in den japanischen Patentanmeldungen Nr. 05090828 und 08250917.
Die erste beschreibt eine Antenne für das japanische PDC 800-Mobilfunknetz, das in zwei benachbarten, durch eine Frequenzlücke getrennten Teilbändern arbeitet. Für jedes der beiden Teilbänder ist ein eigenständiges oberes Flächensegment mit Antennenfunktion oberhalb der gemeinsamen Massebezugsfläche vorgesehen. Die Abmessungen der Flächensegmente differieren kaum, und sie sind übereinander, gewissermaßen gestockt, angeordnet. Es gibt Varianten mit je einem Kurzschluß für jedes Flächensegment einzeln bzw. mit einem gemeinsamen Kurzschlußsteg, und eine Speisung in galvanischem Anschluß für jede der Antennen bzw. galvanisch für die untere und parasitär für die obere.
Die Anpassungskurve der Gesamtanordnung zeigt schmalbandige Anpassung separat für jedes der beiden Teilbänder. Zur Beeinflussung bestimmter Parameter kann die obere Antenne über der unteren parallel zur Massebezugsfläche verschoben werden.
Wie gesagt, ist dieses Prinzip ganz speziell auf die japanischen Mobilfunknetze abgestimmt und nicht für den Einsatz in anderen Ländern geeignet. Eine Universalantenne für die unterschiedlichen Netzfrequenzen gemeinsam setzt breitbandige und lückenlose Anpassung von der kleinsten der möglichen Frequenzen bis zur höchsten voraus.

In der Anmeldung 08250917 wird die an sich bekannte Anordnung einer Flachantenne an einem am Körper tragbaren Funkgerät mit Möglichkeiten einer nachträglichen Adjustage ergänzt. Dazu wird das über der Massefläche befindliche Flächensegment mit verschiedenartigen Schlitzmustern versehen. Die jeweils mehreren Schlitze in der leitenden Metallfläche können kurz oder lang sein und am Rand oder innerhalb der Fläche angeordnet sein und sind über die ganze Fläche verteilt. Man will mit den relativ komplizierten Mustern die Resonanzfrequenz beeinflussen. Das Prinzip hat jedoch den Nachteil, daß durch die "Perforierung" innerhalb der Fläche die Strahlungsleistung verringert wird. Die nachträgliche Feinjustierung ist darüber hinaus auch mit zusätzlichen Kosten verbunden. Es ist bekannt, daß eine nachträgliche Feinabstimmung bei patches für GPS-Antennen bei manchen Produzenten manuell durch Abkratzen der metallischen Beschichtung vorgenommen wird.

Der Erfindung liegt die Aufgabe zugrunde, kostengünstige Maßnahmen zur verlustlosen . Beeinflussung der Betriebsparameter von breitbandigen, universell einsatzfähigen Flachantennen der im Oberbegriff des Hauptanspruchs angegebenen Gattung zu entwickeln, damit die Antennen besser an die Spezifika unterschiedlicher Einbaupositionen angepaßt werden können und die Flexibilität in der Anwendung des Prinzips erweitert wird.

Diese Aufgabe wird erfindungsgemäß mit den im kennzeichnenden Teil des Hauptanspruchs angegebenen Merkmalen gelöst. Die Unteransprüche enthalten bevorzugte Ausführungsvarianten und -details.

Durch die Erfindung gelingt es, Einfluß auf die Strahlungscharakteristik der Flachantenne zu nehmen und dadurch die typische Rundumstrahlung auch bei für das Prinzip zunächst ungünstigen Einsatzbedingungen zu gewährleisten.
Parallel dazu wird mit den erfindungsgmäßen Mitteln abgesichert, daß unabhängig von allen Modifikationen bei Antennen des hier beschriebenen Aufbaus immer auch eine gute Anpassung und eine guter Gewinn erzielt werden kann.

Die Variation der Strahlungscharakteristik wird durch die Teilung des Flächensegments in Verbindung mit dem zweiten Kurzschluß ermöglicht. Die Teilung etwa in zwei Hälften unter Beibehaltung des Gesamtmaßes λ/4 hat sich in Versuchen als günstige Ausgangsposition erwiesen; mit geringen Änderungen des Teilungsverhältnisses sowie der Breite des Spalts sind dann ergänzende Korrekturen möglich. Zur Einstellung bzw. Korrektur der Impedanz im Speisepunkt dienen die kurzen, bandartigen Leitungsstücke beidseits der an den Innenleiter des Antennenkabels galvanisch angeschlossenen Teilfläche. Die Bemaßung erfolgt experimentell. Die Abmessungen werden bei sphärischer Ausbildung der Massebezugsfläche auch noch vom Abstand zum Rand der Kalotte bestimmt. Mit den erfindungsgemäßen Maßnahmen konnte auch die Strahlungscharakteristik der Antenne nach DE 195 14 068 "korrigiert" werden: Durch das Teilungsprinzip und mit den Leitungsstücken wurde eine fast vollkommene Rundumstrahlung bei guter Anpassung erzielt.

Die Erfindung wird im folgenden an Hand von Ausführungsbeispielen näher erläutert. In der zugehörigen Zeichnung zeigen in schematischer Darstellung
- Figur 1.: Flachantenne, Stand der Technik
- Figur 2.: Flachantenne mit kalottenartiger Massebezugsfläche, Stand der Technik
- Figur 3a, 3b: Prinzip der vorliegenden Erfindung

Figur 1 verdeutlicht den grundsätzlichen Aufbau der Flachantenne gemäß dem Stand der Technik. Die Antenne besteht aus dem Blechsegment 1, dem Steg 2 als Kurzschlußverbindung und der Blechplatte 3 als Massebezugsfläche. Das Speisekabel 4 ist durch den Außenleiter im Punkt 5 mit der Blechplatte 3 und durch den Innenleiter im Speisepunkt 6 mit dem Blechsegment 1 verbunden.
Charakteristische Maße, die in einem Ausführungsbeispiel des bekannten Stands der Technik z.B. für einen Betriebsfrequenzbereich bei 900 MHz angegeben wurden, sind
- Blechsegment: 76 x 87 mm,
- Abstand zwischen Blechsegment und Blechplatte: 13 mm,
- Blechplatte: 254 x 332 cm.
(Die Angaben für die Blechplatte stellen Mindestmaße dar; bei dem zitierten Ausführungsbeispiel befindet sich unterhalb der Blechplatte sogar noch ein weiteres - noch größeres - flächiges Element aus leitendem Material.)

Figur 2 zeigt eine Ausführung nach der oben erwähnten deutschen Anmeldung Nr. 196 14 068. Die Massebezugsfläche ist hier, mit allseitig aufgebogenem Rand, als flache Kalotte 7 ausgebildet.
Die Kalotte ist an einer Seite leitend an die Masse 8 angeschlossen, z.B. an den metallischen Dachrand oberhalb der Kfz-Heckscheibe 9.
Die Abmessungen der Kalotte sind auf ein Viertel der Maße der Massebezugsfläche 3 gemäß Figur 1 reduziert, und bis auf die erwähnten Pegelunterschiede in der Fahrzeug-Längsachse sind gegenüber der Antenne nach Figur 1 keine Beeinträchtigungen der Antennenparameter festzustellen.

In Figur 3 sind Anordnungen gemäß der vorliegenden Erfindung dargestellt. Die neue Antenne besteht aus zwei Teilflächen 10 und 11, die jede über einen separaten Steg 12, 13 - als Kurzschlußverbindungen - mit der Massebezugsfläche 3 verbunden sind.
Die Breite des Spalts 14 bei der Variante in Figur 3a und b ist so gewählt, daß der Spalt von dem der jeweiligen Betriebsfrequenzder Antenne entsprechenden Feld nicht als solcher erkannt wird und daß für dieses Feld eine durchgehende Fläche vorliegt.

Durch Variation der Breite des Spalts 14 und darüber hinaus der relativen Dielektrizitätskonstante kann man die Antennenparameter zusätzlich beeinflussen. Die an die Teilfläche 11 angesetzten Abschitte 15 dienen, durch Variation der Maße C und D, der präzisen Anpassung an die Eingangsimpedanz des Kabels.

Es wird betont, daß mit allen hier gezeigten Ausführungsvarianten für den Funkbereich wie auch - bei Kombination zweier Antennen - für den Betrieb in einer zusätzlichen Frequenz gute bis sehr gute Strahlungscharakteristika erzielt wurden.

## Patentansprüche

1. Flachantenne für Frequenzen im GHz-Bereich, bestehend aus einem ersten (10) und einem zweiten Flächensegment (11) aus elektrisch leitendem Material sowie einer größeren, als Massebezugsfläche dienenden leitenden Fläche (3) und einem Antennenkabel (4), wobei
- die Flächensegmente (10, 11) über der Massebezugsfläche (3), jeweils mit einem definierten Abstand und planparallel dazu, angeordnet sind und jeweils in einem Randbereich eine eigene Kurzschlußverbindung (12, 13) zur Massebezugsfläche (3) aufweisen,
- das zweite Flächensegment (11) galvanisch mit dem Innenleiter des Antennenkabels (4) und die Massebezugsfläche (3) mit dem Außenleiter des Antennenkabels (4) verbunden ist,
**dadurch gekennzeichnet, daß**
- die beiden Flächensegmente (10, 11) in einer Ebene liegen und derart in Reihe angeordnet sind, daß die offene Seite des ersten Flächensegments (10) der kurzgeschlossenen Seite des zweiten Flächensegments zugewandt und durch einen Spalt (14) beabstandet angeordnet ist,
- das erste Flächensegment (10) im Bereich des Spalts (14) mit dem zweiten Flächensegment (11) für die jeweilige Betriebsfrequenz der Anordnung elektrisch gekoppelt ist,
- das zweite Flächensegment (11) mit als offene Leitungsstücke wirkenden Flächenabschnitten (15) in symmetrischer Anordnung zur Beeinflussung der Impedanz im Speisepunkt versehen ist, wobei die Flächenabschnitte (15) in der Ebene des zweiten Flächensegments (11) beidseitig seitlich hinausragen, und
- das Hf-wirksame Gesamtmaß zwischen dem Rand der Kurzschlußverbindung (12) am ersten Flächensegment (10) und dem gegenüberliegenden Außenrand des zweiten Flächensegments (11) gleich dem Maß eines Viertels der der mittleren Betriebsfrequenz entsprechenden Wellenlänge ist.

2. Flachantenne nach Anspruch 1, **dadurch gekennzeichnet, daß** die Kurzschlußverbindung (12) des ersten Flächensegments (10) nicht rechtwinklig, sondern in einem stumpfen Winkel an das Flächensegment (10) angeschlossen ist.

3. Flachantenne nach Anspruch 1,**dadurch gekennzeichnet, daß** das erste Flächensegment (10) das zweite Flächensegment (11) unter Zwischenfügung eines Dielektrikums überlappt.

4. Flachantenne nach Anspruch 1, **dadurch gekennzeichnet daß** die Massebezugsfläche (3) in mindestens einer Koordinate zum Rand hin beidseitig hochgewölbt ist.

## Claims

1. Flat aerial for frequencies in the GHz range, consisting of a first (10) and a second surface segment (11) of electrically conductive material and a larger conductive surface (3) acting as the earth reference surface, and an aerial cable (4), wherein
• the surface segments (10, 11) are arranged over the earth reference surface (3), in each case at a specified distance and plane-parallel thereto, and each comprise, in an edge region, their own short-circuit connection (12, 13) to the earth reference surface (3),
• the second surface segment (11) is galvanically connected to the inner conductor of the aerial cable (4) and the earth reference surface (3) is connected to the outer conductor of the aerial cable (4),
**characterised in that**
• the two surface segments (10, 11) are situated in one plane and arranged in a row so that the open side of the first surface segment (10) . faces the short-circuited side of the second surface segment and is spaced therefrom by a gap (14),
• the first surface segment (10) is electrically coupled, in the region of the gap (14), to the second surface segment (11) for the particular operating frequency of the arrangement,
• the second surface segment (11) is provided with symmetrically arranged surface portions (15) acting as open conducting members, to influence the impedance at the feeder point, the surface portions (15) projecting laterally on both sides in the plane of the second surface segment (11), and
• the Hf-active overall dimensions between the edge of the short-circuit connection (12) on the first surface segment (10) and the opposite outer edge of the second surface segment (11) are equal to the dimensions of one-quarter of the wavelength corresponding to the mean operating frequency.

2. Flat aerial according to claim 1, **characterised in that** the short-circuit connection (12) of the first surface segment (10) is connected to the surface segment (10) not at right angles but at an obtuse angle.

3. Flat aerial according to claim 1, **characterised in that** the first surface segment (10) overlaps the second surface segment (11) via an interposed dielectric.

4. Flat aerial according to claim 1, **characterised in that** the earth reference surface (3) is domed on both sides towards the edge in at least one coordinate.

## Revendications

1. Antenne plate pour des fréquences dans la plage des gigahertz, composée d'un premier segment plat (10) et d'un second segment plat (11) en un matériau conducteur électrique ainsi que d'une plus grande surface conductrice (3) servant de surface de référence à la masse et d'un câble d'antenne (4), dans laquelle
- les segments plats (10, 11) sont disposés par-dessus la surface de référence à la masse (3), chacun à une distance définie et parallèlement à son plan, et présentent chacun dans une zone de bord sa propre connexion de court-circuit (12, 13) avec la surface de référence à la masse (3),
- le second segment de surface (11) est en liaison galvanique avec le conducteur intérieur du câble d'antenne (4) et la surface de référence à la masse (3) avec le conducteur extérieur du câble d'antenne (4),
**caractérisée en ce que**
- les deux segments plats (10, 11) se trouvent dans le même plan et sont alignés de telle sorte que le côté ouvert du premier segment plat (10) soit tourné vers le côté court-circuité du second segment plat et séparé par un interstice (14),
- le premier segment plat (10) est couplé électriquement, au niveau de l'interstice (14), avec le second segment plat (11) pour la fréquence de fonctionnement de l'installation,
- le second segment plat (11) est pourvu de sections plates (15) agissant comme des éléments conducteurs ouverts et disposées de façon symétrique pour influer sur l'impédance au point d'alimentation, les sections plates (15) dépassant latéralement de part et d'autre du second segment de surface (11) dans le plan de celui-ci, et
- la dimension totale active à haute fréquence entre le bord de la connexion de court-circuit (12) sur le premier segment plat (10) et le bord extérieur opposé du second segment plat (11) est égale à un quart de la longueur d'onde correspondant à la fréquence de fonctionnement moyenne.

2. Antenne plate selon la revendication 1, **caractérisée en ce que** la connexion de court-circuit (12) du premier segment plat (10) n'est pas connectée au premier segment de surface (10) selon un angle droit mais selon un angle obtus.

3. Antenne plate selon la revendication 1, **caractérisée en ce que** le premier segment plat (10) chevauche le second segment plat (11) avec intercalation d'une couche diélectrique.

4. Antenne plate selon la revendication 1, **caractérisée en ce que** la surface de référence à la masse (3) est bombée vers le haut des deux côtés en direction du bord sur au moins un axe de coordonnées.
